# EUROPÄISCHE PATENTSCHRIFT

(11) **EP 0 785 054 B1**
(45) Veröffentlichungstag und Bekanntmachung des Hinweises auf die Patenterteilung: **30.10.2002**
(21) Anmeldenummer: 97810016.2
(22) Anmeldetag: 14.01.1997
(51) Int. Cl.: B28D 1/04, B27B 5/08, B27B 5/32, F16B 3/00

(54) **Wandsäge und Sägeblatt**
Wall sawing machine and saw blade
Machine à scier des parois et lame de scie

(30) Priorität: 17.01.1996 DE 19601522
(43) Veröffentlichungstag der Anmeldung: 23.07.1997
(73) Patentinhaber: HILTI Aktiengesellschaft, 9494 Schaan (LI)
(72) Erfinder: Eriksson, Thomas, 79015 Sunborn (SE); Schönenberger, Willy, 9476 Weite (CH); Benz, Gottfried, 9494 Schaan (LI); Lang, Harald, 6811 Göfis (AT)
(74) Vertreter: Wildi, Roland

(56) Entgegenhaltungen:
- WO-A-93/19915
- DE-A- 3 322 595
- FR-A- 2 123 856
- US-A- 5 015 518

## Beschreibung

Die Erfindung betrifft ein Wandsäge, insbesondere eine Wandsäge für die Erstellung von Bündigschnitten in Beton und dgl. Untergrund, gemäss dem Oberbegriff des Patentanspruchs 1. Die Erfindung betrifft auch ein Sägeblatt zum Einsatz in Verbindung mit einer derartigen Wandsäge gemäss dem Oberbegriff des Patentanspruchs 8.

Wandsägesysteme sind Einrichtungen für das Durchtrennen von armierten oder nicht armierten Betonwänden mit Hilfe von rotierenden, mit Schneidsegmenten bestückten Sägeblättern und sind beispielsweise in den Firmenprospekten der Anmelderin Nr. W 1881 594 10-d, 1994 und W 1838 993 10-d, 1993 beschrieben. Sie werden im Hochbau, im Tiefbau, bei Sanierungen von Gebäuden und bei Renovationen eingesetzt. Beispielsweise kann es bei Abbrucharbeiten im Sanierungsfall, bei Baukorrekturen oder für die Erstellung von Anschlussbauten erforderlich sein, bereits bestehende Betonwände zu durchtrennen, abzutragen oder Bereiche aus den Betonwänden auszuschneiden. Während bei einer Vielzahl der Anwendungen die Schnitte in Bereichen der Betonwände gesetzt werden können, in denen genügend Abstand zu angrenzenden Wänden, zur Decke oder zum Boden besteht, besteht insbesondere bei Schnitten für die Erstellung von Anschlussbauten oder bei Ausschnitten für Türen und ähnliches die Forderung nach bündigen Schnitten. Das heisst, der Schnitt muss beispielsweise bündig zu einer angrenzenden, vertikal verlaufenden Wand oder im Fall von Türausschnitten bündig mit dem Boden bzw. mit der Decke verlaufen.

Für derartige Bündigschnittanwendungen können die gebräuchlichen Befestigungsvorrichtungen, mit denen das Sägeblatt am Sägekopf bzw. am Sägearm fixiert ist, nicht eingesetzt werden, da diese Vorrichtungen jeweils aus Elementen bestehen, die an beiden Flachseiten des Sägeblatts angeordnet sind, um das Sägeblatt zwischen sich einzuspannen und mit einer am Sägekopf angeordneten Antriebseinheit zu verbinden. Die Befestigungselemente überragen die Flachseiten des Sägeblattes und verunmöglichen dadurch einen bündigen Schnitt. Aus diesem Grund wurden sogenannte Bündigflansche entwickelt, welche fest mit der Antriebseinheit am Sägekopf bzw. dem Sägearm verbunden sind. Das Sägeblatt wird mit Hilfe von Senkkopfschrauben fest mit dem Bündigflansch verbunden, welche von der dem Flansch gegenüberliegenden Seite durch Bohrungen im Sägeblatt gesteckt werden und in den Flansch eingeschraubt werden. Die Köpfe der Schrauben schliessen dabei bündig mit der Flachseite des Sägeblatts ab. Bei diesen bekannten Bündigflanschen wird die freie Flachseite des Sägeblatts von keinen Befestigungselementen überragt und der Schnitt kann somit bündig mit einer angrenzenden Wand, mit dem Boden oder mit der Decke erfolgen.

Bei der Anwendung von Wandsägen und insbesondere bei Bündigschnittanwendungen muss darauf geachtet werden, dass unabhängig von der erforderlichen bzw. der gewünschten Schnittiefe nicht von Anfang an mit dem grössten Sägeblattdurchmesser gearbeitet werden kann. Dies vor allem deshalb, weil Sägeblätter mit sehr grossen Durchmessem von beispielsweise bis zu 1600 mm sich im Betrieb, insbesondere bei axialer Belastung, axial verformen können. Dadurch können im Betrieb Schwingungen des Sägeblatts auftreten und es kann der Rundlauf des Sägeblatts beeinträchtigt sein. Bei Bündigschnittanwendungen ist das Sägeblatt zu Beginn des Schneidvorganges zudem nur einseitig durch den Bündigschnittflansch geführt. Daher kann das Problem von Schwingungen des Sägeblatts bei Bündigschnittanwendungen sogar noch stärker auftreten. Deshalb wird bei Anwendungen von Wandsägen zunächst immer ein Sägeblatt mit einem kleineren Start-Durchmesser von beispielsweise 600 mm oder 700 mm montiert und ein Vorschnitt erzeugt. Danach wird das Sägeblatt, beispielsweise in Abstufungen von 200 mm bis 300 mm, ein- oder mehrfach gegen ein Sägeblatt mit grösserem Durchmesser getauscht, um den Schnitt in der erforderlichen Tiefe zu erstellen. Die Sägeblätter mit grösseren Durchmessem werden dabei jeweils im zuvor erstellten Schnitt beidseitig geführt und können sich dadurch axial nicht mehr verformen.

Mit den bekannten Befestigungsvorrichtungen und Bündigschnittflanschen ist der Wechsel des Sägeblattes relativ zeitaufwendig und umständlich in der Handhabung, da das Sägeblatt vollständig von den Befestigungsvorrichtungen getrennt werden muss. Bei Bündigschnittanwendungen besteht zusätzlich noch das Problem, dass die Befestigungsschrauben nur von derjenigen Flachseite des Sägeblatts erreichbar sind, die der angrenzenden Wand, dem Boden oder der Decke zugewandt ist. Aus diesem Grund ist es vielfach erforderlich, den Sägekopf von der Laufschiene, entlang der er längsverschiebbar ist, abzuheben und zu kippen, um die beispielsweise sechs Befestigungsschrauben lösen zu können. Nach dem Abheben des Sägeblatts vom mit dem Sägekopf bzw. dem Sägearm verbundenen Bündigschnittflansch muss das nächstgrössere Sägeblatt angehoben und an den Bündigschnittflansch angesetzt werden. Erst nachdem die Bohrungen im Sägeblatt mit den Bohrungen im Bündigschnittflansch zur Deckung gebracht worden sind, kann das Sägeblatt wieder mit den Befestigungsschrauben an dem Bündigschnittflansch fixiert werden. Danach muss der Sägekopf mit dem daran befestigten Sägeblatt wieder auf die Laufschiene aufgesetzt werden.

Der Wechsel der Sägeblätter ist relativ umständlich und erfordert verhältnismässig viel Zeit. Zudem ist zu bedenken, dass ein Sägekopf etwa 30 kg und mehr wiegt und die Sägeblätter ein Gewicht von bis zu 70 kg aufweisen. Zum Abheben von der Laufschiene und zum Wiederaufsetzen des Sägekopfes auf die Laufschiene muss das Bedienpersonal daher ein Gewicht von 100 kg und mehr heben und justieren. Dabei ist zu berücksichtigen, dass dies bei Bündigschnittanwendungen auch noch unter sehr beengten Platzverhältnissen erfolgen muss. Das Sägeblatt ist schwer, insbesondere bei grossen Durchmessem sehr sperrig und umständlich zu manipulieren und kann nur schlecht angehoben werden. Daher ist bei den bekannten Befestigungsvorrichtungen für die Sägeblätter und insbesondere bei bekannten Bündigschnittflanschen ein Sägeblattwechsel immer auch mit einer verhältnismässig grossen körperlichen Anstrengung für das Bedienpersonal verbunden.

Aufgabe der vorliegenden Erfindung ist es daher, eine Wandsäge dahingehend zu verbessern, dass der Sägeblattwechsel einfacher und schneller erfolgen kann. Es soll möglich sein, auch bei beengten Platzverhältnissen, wie sie insbesondere bei Bündigschnittanwendungen auftreten, das Sägeblatt zu wechseln, ohne den Sägekopf von der Laufschiene abheben und verkippen zu müssen. Der Sägeblattwechsel soll weitgehend ohne ein Anheben des Sägeblattes durch das Bedienpersonal ermöglicht sein. Dabei soll das Sägeblatt auch dahingehend vorbereitet sein, dass ein fallweise erforderliches Anheben des Sägeblattes, beispielsweise um ein ausgewechseltes Sägeblatt aus dem Arbeitsbereich zu entfernen, auf einfachere Art als bisher erfolgen kann.

Die Lösung dieser Aufgaben besteht in einer Wandsäge und in einem Sägeblatt wie sie jeweils in den kennzeichnenden Abschnitten des Patentanspruchs 1 bzw. des Patentanspruchs 8 definiert sind. Die Wandsäge gemäss dem Patentanspruch 1 umfasst einen auf einer Laufschiene längsverschiebbaren Sägekopf mit einem schwenkbaren Sägearm und ein am Sägearm lösbar befestigtes Sägeblatt mit Schneidelementen, das über eine am Sägearm angebrachte, mit einem Antriebsaggregat in Verbindung stehende, Antriebseinheit rotierbar ist. Gemäss der Erfindung ist das Sägeblatt über eine Kupplung am Sägearm befestigt, die zwei radial ineinanderschiebbare und lösbar miteinander verbindbare Flanschhälften umfasst, von denen eine Flanschhälfte an der dem Sägearm zugewandten Flachseite des Sägeblatts befestigt ist und die zweite Flanschhälfte am Sägearm angeordnet ist.

Durch die erfindungsgemässe Ausbildung der Kupplung mit zwei Flanschhälften ist der Wechsel des Sägeblatts deutlich erleichtert. Das Sägeblatt muss nicht mehr von der Flanschhälfte gelöst werden. Es muss nur die Verbindung der beiden Flanschhälften gelöst werden, um das Sägeblatt entfernen zu können. Danach muss nur der Sägearm zurückgestellt werden, wobei die eine Flanschhälfte aus der anderen gleitet. Die erste Flanschhälfte bleibt mit dem ausgewechselten Sägeblatt verbunden. Das gelöste Sägeblatt kann beispielsweise aus dem Schnitt gerollt werden. Danach wird ein Sägeblatt mit grösserem Durchmesser in den zuvor erstellten Schnitt gerollt, wobei die mit ihm bereits verbundene erste Flanschhälfte der zweiten Flanschhälfte zugekehrt ist. Die erste Flanschhälfte muss nur noch derart ausgerichtet werden, dass die beiden Flanschhälften durch automatisches Verstellen des Sägearms ineinandergleiten können. Die beiden ineinandergeschobenen Flanschhälften müssen dann nur noch miteinander verbunden werden. Ein ganz wesentlicher Vorteil der erfindungsgemässen Ausbildung der Kupplung zwischen Sägekopf bzw. Sägearm und Sägeblatt besteht darin, dass alle Manipulationen von derjenigen Seite des Sägekopfes aus erfolgen können, welche auch bei Bündigschnittanwendungen frei zugänglich ist. Die erforderlichen Hebemanipulationen des Sägeblattes sind bei Vertikalschnitten und bei Bündigschnitten im Bodenbereich im wesentlichen auf die Ausrichtung der ersten Flanschhälfte auf die zweite Flanschhälfte beschränkt. Zudem erfolgt die Ausrichtung der Flanschhälften bei einem Sägeblattwechsel erst nachdem das neue Sägeblatt in den bereits in den zuvor erstellten Schnitt gerollt worden ist. Das Ausrichten ist daher relativ unproblematisch, da das Sägeblatt im zuvor erstellten Schnitt gestützt und gegen Umfallen gesichert ist.

Für die Drehmomentübertragung ist an der Antriebseinheit eine Antriebsspindel vorgesehen, an der die zweite Flanschhälfte drehbar montiert ist. Auf diese Weise wird das Drehmoment direkt über die Flanschhälften auf das Sägeblatt übertragen. Zur Fixierung der Flanschhälfte an der Antriebsspindel wird ein zentrales Gegenstück durch eine zentrale Bohrung der Flanschhälfte gesteckt und auf die Antriebsspindel aufgeschraubt. Dadurch wird die Flanschhälfte zentriert und fixiert und kann nötigenfalls sehr schnell wieder entfernt werden bzw. gewechselt werden.

In einer zweckmässigen Ausführungsvariante der Erfindung ist die mit dem Sägeblatt verbundene erste Flanschhälfte als Mutterflansch ausgebildet und weist eine zum Umfang der ersten Flanschhälfte sich öffnende, etwa V-förmig ausgebildete Aussparung auf. Die etwa V-förmige Aussparung dient zur Aufnahme und Zentrierung für einen korrespondierend geformten, etwa V-förmigen Vorsprung, welcher von der dem Sägeblatt zugewandten Seite der als Vaterteil ausgebildeten zweiten Flanschhälfte abragt. Die zweckmässige Ausbildung der Flanschhälften erleichtert das automatische Ineinanderschieben der beiden Flanschhälften durch Verstellen des Sägearms. Durch die etwa V-förmige Gestalt der Ausnehmung an der Mutterflanschhälfte mit etwa trichterförmig erweiterter Mündung und die korrespondierende V-förmige Gestalt des Vorsprunges an der Vaterflanschhälfte können die beiden Flanschhälften auch bei nicht exakter Ausrichtung noch zuverlässig zusammengeschoben werden, da zu Beginn des Zusammenschiebens der schmalste Bereich des Vorsprungs in die im Mündungsbereich breiteste Ausnehmung geführt wird. Durch die gewählte Geometrie kommt es somit zu einer automatischen Selbstausrichtung der beiden Flanschhälften.

Es erweist sich als vorteilhaft, wenn die lichte Weite der Aussparung über ihre Tiefe zunimmt und die Breite des Vorsprunges über seine Höhe in Richtung der Stimseite der zweiten Flanschhälfte korrespondierend derart abnimmt, dass die beiden Flanschhälften im zusammengeschobenen Zustand passgenau gefügt sind. Die Ausnehmung in der ersten Flanschhälfte ist somit in die Tiefe hinterschnitten, während der Vorsprung mit korrespondierend abgeschrägten Seitenwandungen versehen ist. Auf diese Weise gleitet der Vorsprung passgenau in die hinterschnittene Aussparung. Dadurch sind die beiden Flanschhälften im zusammengefügten Zustand automatisch axial gesichert und weisen auch kein axiales Spiel auf.

Die axial bereits gesicherten Flanschhälften müssen nur noch gegen ein radiales Auseinandergleiten gesichert werden. Dazu sind am Umfang der ersten Flanschhälfte mit Vorteil etwa radial angeordnete Sicherungsschrauben vorgesehen, die in korrespondierende radiale Bohrungen mit Innengewinde am Umfang der zweiten Flanschhälfte einschraubbar sind. Durch die radiale Anordnung sind die Sicherungselemente im Betrieb praktisch keinen Scherbeanspruchungen unterworfen, und sie müssen nur radialen Kräften entgegenwirken.

Ein verantwortungsbewusster Benutzer wird sicherstellen, dass vor Inbetriebnahme der Wandsäge die Flanschhälften radial gesichert sind. Um ihn dabei zu unterstützen, sind in einer vorteilhaften Ausführungsvariante die Flanschhälften mit einer Verdrehsicherung ausgestattet, welche bei fehlender radialer Sicherung der zusammengefügten Flanschhälften eine Rotation des Sägeblatts verhindert. Auf diese Weise kann die Wandsäge nur dann in Betrieb genommen werden, wenn die Flanschhälften radial gesichert sind.

In einer sehr einfachen und wirksamen Ausführungsvariante umfasst die Verdrehsicherung einen am Umfang der zweiten Flanschhälfte angeordneten Ring, der bei oberflächenbündig eingedrehten Sicherungsschrauben über die erste Flanschhälfte schiebbar ist und dort lösbar fixierbar ist. Der Ring weist an seiner dem Sägeblatt abgewandten Seite wenigstens einen vorstehenden Nocken auf, der im radial ungesicherten Zustand der beiden Flanschhälften mit starr am Sägekopf bzw. dem Sägearm angeordneten Mitteln, beispielsweise einem Sägeblattschutz, zusammenwirkt, um eine Rotation des Sägeblatts zu verhindern. Ist der Ring über die erste Flanschhälfte geschoben, so bildet er eine zusätzliche radiale Sicherung der beiden zusammengeschobenen Flanschhälften. Selbst wenn die radialen Sicherungsschrauben versagen sollten, werden die beiden Flanschhälften immer noch durch den Ring am radialen Auseinandergleiten gehindert.

Gemäss dem allgemeinen Erfindungsgedanken wird durch die Erfindung auch ein Sägeblatt zur Verwendung mit einer Wandsäge geschaffen, welches an seiner dem Sägekopf zugewandten Seite mit einer als Mutterteil ausgebildeten Flanschhälfte verbunden ist, die eine zum Umfang der Flanschhälfte sich öffnende, etwa V-förmig ausgebildete Aussparung aufweist, deren Weite über ihre Tiefe zunimmt.

Während die Flanschhälfte integral mit dem Sägeblatt gefertigt sein kann, erweist es sich als vorteilhaft, wenn die Mutterflanschhälfte lösbar mit dem Sägeblatt verbunden ist. Dazu ist beispielsweise eine Anzahl von Schrauben vorgesehen, welche von der der Mutterflanschhälfte abgewandten Flachseite des Sägeblatts her durch, vorzugsweise im gleichen Abstand voneinander angeordnete, Bohrungen im Sägeblatt durchsteckbar sind und oberflächenbündig mit dem Sägeblatt in Bohrungen in der Mutterflanschhälfte einschraubbar sind. Auf diese Weise können auch bereits vorhandene Sägeblätter mit vorbereiteten Bohrungen mit einer erfindungsgemäss ausgebildeten Mutterflanschhälfte nachgerüstet werden, um sie mit einer Wandsäge verwenden zu können, an deren Sägekopf bzw. Sägearm eine Vaterflaschhälfte angeordnet ist.

Ein weiterer Vorteil der Ausstattung eines Sägeblatts mit einer erfindungsgemäss ausgebildeten Mutterflanschhälfte besteht darin, dass ein Tragelement lösbar mit dem Sägeblatt verbindbar ist, welches wenigstens einen Tragegriff umfasst, der mit einer . Flanschhälfte verbunden ist, deren Aussenkontur korrespondierend zur Aussparung an der ersten Flanschhälfte ausgebildet ist. Die Flanschhälfte besitzt eine etwa V-förmige Gestalt und besitzt eine Breite, die über die Höhe der Flanschhälfte derart korrespondierend zur Weitenzunahme der Aussparung an der ersten Flanschhälfte abnimmt, dass die beiden Flanschhälften im zusammengefügten Zustand axial fixiert sind. Das in Übereinstimmung mit dem allgemeinen Erfindungsgedanken geschaffene Sägeblatt und das Tragelement sind mit einer Kupplung ausgestattet, die zwei erfindungsgemässe Flanschhälften umfasst. Auf diese Weise kann das Tragelement sehr einfach an das Sägeblatt angekuppelt werden, um das Anheben des Sägeblatts zu erleichtern. Die Flanschhälften werden beim Tragen des Sägeblatts durch das Gewicht des Sägeblatts zusammengehalten. Nach dem Absetzen des Sägeblatts kann das Tragelement einfach wieder abgenommen werden, indem die Flanschhälfte aus der Aussparung der mit dem Sägeblatt verbundenen Flanschhälfte herausgezogen wird.

Im folgenden wird die Erfindung unter Bezugnahme auf ein in den Zeichnungen in unterschiedlichen Massstäben schematisch dargestelltes Ausführungsbeispiel näher erläutert. Es zeigen:
- Fig. 1: eine Gesamtdarstellung einer Ausführungsvariante eines Wandsägesystems;
- Fig. 2: einen auf eine Laufschiene aufgesetzten Sägekopf ohne Sägeblatt;
- Fig. 3: eine perspektivische Ansicht einer erfindungsgemässen Mutterflanschhälfte;
- Fig. 4: eine Seitenansicht der Mutterflanschhälfte aus Fig. 3 mit angedeutetem Sägeblatt;
- Fig. 5: eine perspektivische Ansicht einer Vaterflanschhälfte;
- Fig. 6: eine Seitenansicht der Vaterflanschhälfte aus Fig. 5;
- Fig. 7: eine perspektivische Ansicht der beiden zusammengeschobenen Flanschhälften gemäss Fig. 3 und Fig. 5 im radial ungesicherten Zustand;
- Fig. 8: eine Seitenansicht eines Sägeblatts mit Mutterflanschhälfte und angesetztem Tragelement; und
- Fig. 9: eine perspektivische Ansicht des Tragelements für ein Sägeblatt.

In Fig. 1 ist ein Wandsägesystem der gattungsgemässen Art gesamhaft mit dem Bezugszeichen 1 versehen. Es umfasst ein, üblicherweise hydraulisches, Antriebsaggregat 2, welches über Hydraulikleitungen 10 mit einem Sägekopf 4 einer Wandsäge verbunden ist. Der Sägekopf 4 ist auf einer Laufschiene 3 längsverschiebbar und weist einen vertikal schwenkbaren Sägearm 5 auf, an dem ein mit Schneidelementen bestücktes Sägeblatt 6 rotierbar befestigt ist.

Fig. 2 zeigt einen Sägekopf 4 mit schwenkbarem Sägearm 5. Aus Gründen der besseren Übersichtlichkeit wurde auf die Darstellung des Sägeblatts verzichtet. Die den Sägekopf 4 tragende Laufschiene 3 ist als Profilschiene ausgebildet und wird von Schienenfüssen 3a über dem Boden abgestützt. Der Sägekopf 4 besitzt an seiner Auflageseite Laufrollen 7, welche seine Längsverschiebbarkeit auf der Laufschiene 3 erleichtern. Der mit dem Sägekopf 4 verbundene, vertikal schwenkbare Sägearm 5 trägt eine Antriebseinheit 8, mit deren Hilfe das nicht dargestellte Sägeblatt rotierbar ist. Üblicherweise umfasst die Antriebseinheit 8 eine Antriebsspindel, welche mit Kupplungselementen für das Sägeblatt verbunden ist. Am Sägekopf 4 und am Sägearm 5 sind Hydraulikanschlüsse 9 vorgesehen, über welche die Antriebseinheit 8 mit dem Antriebsaggregat verbunden wird, um die Antriebsspindel in Rotation versetzen zu können bzw. um ein Verschwenken des Sägearms zu ermöglichen. Ebenfalls dargestellt in Fig. 2 ist ein Sägeblattschutzhalter 28, der über einen nicht näher dargestellten Anschluss für die Spülwasserzuführung verfügt. Soweit entspricht die Vorrichtung den aus dem Stand der Technik hinlänglich bekannten Wandsägen, die auch von der Anmelderin vertrieben werden.

In den Fig. 3 bis 7 sind die Kupplungselemente der erfindungsgemäss modifizierten Wandsäge dargestellt. Die Kupplungselemente umfassen zwei Flanschhälften 11 und 17, die ineinanderschiebbar und lösbar miteinander verbindbar sind. Die in den Fig. 3 und 4 dargestellte erste Flanschhälfte 11 ist als Mutterflanschhälfte ausgebildet und ist mit dem Sägeblatt 6 verbunden. Die Mutterflanschhälfte 11 besitzt eine mit, vorzugsweise im gleichen Abstand voneinander angeordneten, Bohrungen versehene Schraubplatte 12 die im montierten Zustand an der einen Flachseite 29 des Sägeblatts 6 anliegt. Für die Montage werden von der zweiten Flachseite 30 des Sägeblatts 6 her Befestigungsschrauben 14 durch Bohrungen im Sägeblatt 6 gesteckt und in die mit einem Innengewinde versehenen Bohrungen in der Schraubplatte 12 der Mutterflanschhälfte 11 eingeschraubt. Im eingeschraubten Zustand schliessen die Köpfe der beispielsweise sechs Befestigungsschrauben 14 bündig mit der zweiten Flachseite 30 des Sägeblatts 6 ab. Als Hilfe für die Montage der Mutterflanschhälfte 11 am Sägeblatt 6 kann an der am Sägeblatt anliegenden Seite der Schraubplatte 12 ein zentrisch angeordneter, kreisförmiger Vorsprung 15 angeordnet sein, der bei der Montage in eine zentrische Bohrung im Sägeblatt 6 ragt.

Die Mutterflanschhälfte besitzt eine Tiefe d, die etwa 5 mm bis etwa 20 mm beträgt. In der der Schraubplatte 12 gegenüberliegenden Stimseite 16 der Mutterflanschhälfte 11 ist eine etwa V-förmig ausgebildete Aussparung 13 vorgesehen, die sich zum Umfang der Flanschhälfte 11 öffnet. Die lichte Weite w der Aussparung nimmt in die Tiefe d der Ausnehmung 13, zur Schraubplatte 12 hin, zu. Auf diese Weise besitzt die Ausnehmung 13 eine Hinterschneidung. Am Umfang der Mutterflanschhälfte 11 sind radial angeordnete Sicherungsschrauben 21 vorgesehen, die in die Aussparung 13 ragen. Deren Funktion wird später erläutert.

In Fig. 5 und 6 ist eine zweite Flanschhälfte 17 der erfindungsgemässen Kupplungselemente dargestellt. Die zweite Flanschhälfte 17 bildet das Gegenstück zu der mit dem Sägeblatt verbundenen Mutterflanschhälfte und ist als Vaterteil ausgebildet. Die zweite Flanschhälfte 17 ist etwa dosenförmig ausgebildet und besitzt einen Vorsprung 19, der von derjenigen Seite 18 abragt, die der Mutterflanschhälfte zugewandt ist. Der Vorsprung 19 ist korrespondierend zur Aussparung an der Mutterflanschhälfte geformt und besitzt demnach eine etwa V-förmige Gestalt. Die Breite b des Vorsprungs 19 nimmt ausgehend von seiner grössten Breite an seiner Anlagefläche 20 über seine Höhe h in dem Ausmass ab, wie die lichte Weite der Aussparung an der Mutterflanschhälfte über die Tiefe zunimmt. Die Tiefe der Aussparung in der Mutterflanschhälfte und die Höhe des Vorsprunges an der zweiten Flanschhälfte entsprechen einander. Auf diese Weise sind die beiden Flanschhälften im zusammengeschobenen Zustand axial gesichert und weisen auch kein axiales Spiel auf.

Die zweite Flanschhälfte 17 wird fest mit der Antriebseinheit am Sägekopf bzw. am Sägearm verbunden. Dazu besitzt sie eine zentrische Bohrung 22 zur Aufnahme der Antriebsspindel der Antriebseinheit. Die Fixierung an der Antriebsspindel erfolgt beispielsweise durch ein Gegenstück, welches von der Seite der Anlagefläche 20 her auf die Antriebspindel aufgeschraubt wird und dabei die zweite Flanschhälfte fixiert. Zusätzlich kann an der Antriebsspindel ein Flansch vorgesehen sein, an den die zweite Flanschhälfte angeschraubt wird. In Fig. 5 sind dazu in der Anlagefläche nicht näher bezeichnete Bohrungen angedeutet, welche für die Aufnahme der Befestigungsschrauben dienen.

Fig. 7 zeigt die Mutterflanschhälfte 11 und die zweite Flanschhälfte 17 im zusammengeschobenen Zustand. Die Darstellung zeigt dabei die rückwärtige Seite der zweiten Flanschhälfte 17, die mit der Antriebsspindel verbunden ist. Die radialen Sicherungsschrauben 21 am Umfang der Mutterflanschhälfte 11 sind noch nicht in die korrespondierenden Bohrungen mit Innengewinde im Vorsprung der zweiten Flanschhälfte 17 eingeschraubt. Ein bereits in Fig. 5 und 6 angedeuteter axial verschiebbarer Ring 23, der die zweite Flanschhälfte 17 umgibt, steht an den über den Umfang der Mutterflanschhälfte vorstehenden radialen Sicherungsschrauben 21 an. An seiner der Mutterflanschhälfte 11 bzw. dem Sägeblatt abgewandten Seite besitzt der Ring 23 einen vorstehenden Nocken 24. Im montierten Zustand wirkt dieser vorstehende Nocken 24 mit starr am Sägekopf bzw. am Sägearm angeordneten Mitteln, beispielsweise mit dem in Fig. 2 mit dem Bezugszeichen 28 bezeichneten Sägeblattschutzhalter, zusammen und verhindert eine Rotation des Sägeblatts solange, bis die beiden zusammengeschobenen Flanschhälften 11, 17 durch Eindrehen der radialen Sicherungsschrauben 21 auch radial fixiert sind. Erst dann kann der Ring 23 über den Umfang der Mutterflanschhälfte 11 bis zur Anschraubplatte 12 vorgeschoben werden. In dieser Position wird der Ring 23 beispielsweise durch einen nicht dargestellten, federnd vorgespannten, stiftförmiger Riegel, der in der zweiten Flanschhälfte 17 angeordnet ist und in die Bohrung 31 im Ring 23 eingreift, arretiert. Dadurch kommt der vorstehende Nocken 24 ausser Eingriff mit dem Sägeblattschutz und das Sägeblatt kann rotiert werden. Der Ring 23 bildet eine zusätzliche radiale Sicherung für die beiden Flanschhälften 11, 17, indem er ein radiales Auseinandergleiten verhindert.

Zum Lösen der Kupplung muss zunächst der federbelastete, stiftförmige Riegel ausser Eingriff mit der Bohrung 31 im Ring 23 gebracht werden. Dies erfolgt beispielsweise durch Eindrücken des Riegels, wobei gleichzeitig der Ring 23 vom Umfang der Mutterflanschhälfte 11 zurückgezogen wird. Dadurch werden die beiden Flanschhälften 11, 17 wieder freigegeben und können nach Lösen der Schrauben 21 auseinandergleiten.

In Übereinstimmung mit dem allgemeinen Erfindungsgedanken wird durch das Ausstatten des Sägeblattes 6 mit einer erfindungsgemässen Mutterflanschhälfte 11 auch die Voraussetzung geschaffen, eine Tragelement 25 anzukuppeln, wie es in Fig. 8 angedeutet ist. In Fig. 9 ist ein Ausführungsbeispiel des Tragelements 25 dargestellt. Es weist zwei Traggriffe 26 auf, die an einem horizontalen Rohr bzw. Stab vorgesehen sind. Der horizontale Stab ist mit einer Flanschhälfte 27 verbunden, die als Gegenstück zu der Aussparung in der Mutterflanschhälfte 11 ausgebildet ist. Die Flanschhälfte 27 weist eine etwa V-förmige Aussenkontur auf. Die Breite b der Flanschhälfte 27 nimmt über ihre Höhe in dem Ausmass ab, wie die lichte Weite der Aussparung In der Mutterflanschhälfte über deren Tiefe zunimmt. Auf diese Weise sind die beiden Flanschhälften 11, 27 im zusammengefügten Zustand axial gesichert Dabei kommt es nicht so sehr auf die axiale Passgenauigkeit bzw. die Übereinstimmung der Höhe der Flanschhälfte 27 und der Tiefe der Aussparung an der Mutterflanschhälfte 11 an, da ein geringfügiges Verkippen des Sägeblatts beim Anheben keine Rolle spielt.

## Patentansprüche

1. Wandsäge mit einem auf einer Laufschiene (3) längsverschiebbaren Sägekopf (4) mit einem schwenkbaren Sägearm (5) und einem am Sägearm (5) lösbar befestigten Sägeblatt (6) mit Schneidelementen, das über eine am Sägearm (5) angebrachte, mit einem Antriebsaggregat (2) in Verbindung stehende, Antriebseinheit (8) rotierbar ist, **dadurch gekennzeichnet, dass** das Sägeblatt (6) über eine Kupplung am Sägearm (5) befestigt ist, die zwei radial ineinanderschiebbare und lösbar miteinander verbindbare Flanschhälften (11, 17) umfasst, von denen eine erste Flanschhälfte (11) an der dem Sägearm (5) zugewandten Flachseite (29) des Sägeblatts (6) befestigt ist und die zweite Flanschhälfte (17) am Sägearm (5) angeordnet ist.

2. Wandsäge nach Anspruch 1, **dadurch gekennzeichnet, dass** die Antriebseinheit (8) eine Antriebsspindel umfasst, an der die zweite Flanschhälfte (17) drehbar montiert ist.

3. Wandsäge nach Anspruch 1 oder 2, **dadurch gekennzeichnet, dass** die mit dem Sägeblatt (6) verbundene erste Flanschhälfte (11) als Mutterflansch ausgebildet ist und eine zum Umfang der ersten Flanschhälfte (11) sich öffnende, etwa V-förmig ausgebildete Aussparung (13) aufweist, die zur Aufnahme und Zentrierung für einen korrespondierend geformten, etwa V-förmigen Vorsprung (19) dient, welcher von der dem Sägeblatt (6) zugewandten Seite (18) der als Vaterteil ausgebildeten zweiten Flanschhälfte (17) abragt.

4. Wandsäge nach Anspruch 3, **dadurch gekennzeichnet, dass** die lichte Weite (w) der Aussparung (13) über ihre Tiefe (d) zunimmt und die Breite (b) des Vorsprunges (19) über seine Höhe (h) in Richtung der Stimseite (18) der zweiten Flanschhälfte (17) derart korrespondierend abnimmt, dass die beiden Flanschhälften (11, 17) im zusammengeschobenen Zustand im wesentlichen passgenau gefügt sind, wobei die Tiefe (d) der Aussparung (13) und die Höhe (h) des Vorspunges (19) einander im wesentlichen entsprechen.

5. Wandsäge nach Anspruch 4, **dadurch gekennzeichnet, dass** am Umfang der ersten Flanschhälfte (11) etwa radial angeordnete Sicherungsschrauben (21) vorgesehen sind, die in die Aussparung (13) ragen und in korrespondierende radiale Bohrungen mit Innengewinde am Vorsprung (19) der zweiten Flanschhälfte (17) einschraubbar sind.

6. Wandsäge nach Anspruch 5, **dadurch gekennzeichnet, dass** die Flanschhälften (11, 17) mit einer Verdrehsicherung ausgestattet sind, welche bei fehlender radialer Sicherung der zusammenfügten Flanschhälften (11, 17) eine Rotation des Sägeblatts (6) verhindert.

7. Wandsäge nach Anspruch 6, **dadurch gekennzeichnet, dass** die Verdrehsicherung einen am Umfang der zweiten Flanschhälfte (17) angeordneten, axial verschiebbaren Ring (23) umfasst, der bei oberflächenbündig eingedrehten Sicherungsschrauben (21) über die erste Flanschhälfte (11) schiebbar ist und dort lösbar fixierbar ist und an seiner dem Sägeblatt (6) abgewandten Seite wenigstens einen vorstehenden Nocken (24) aufweist, die im radial ungesicherten Zustand der beiden Flanschhälften (11, 17) mit starr am Sägekopf (4) bzw. dem Sägearm (5) angeordneten Mitteln, beispielsweise einem Sägeblattschutzhalter (28), zusammenwirkt, um eine Rotation des Sägeblatts (6) zu verhindern.

8. Sägeblatt zur Verwendung mit einer Wandsäge gemäss einem der vorangehenden Ansprüche, **dadurch gekennzeichnet, dass** an seiner dem Sägekopf (4) zugewandten Seite (29) eine als Mutterteil ausgebildete Flanschhälfte (11) befestigt ist, die eine zum Umfang der Flanschhälfte (11) sich öffnende, etwa V-förmig ausgebildete Aussparung (13) aufweist, deren lichte Weite (w) in ihre Tiefe (d) zunimmt.

9. Sägeblatt gemäss Anspruch 8, **dadurch gekennzeichnet, dass** die Mutterflanschhälfte (11) lösbar mit dem Sägeblatt (6) verbunden ist und beispielsweise von einer Anzahl von Schrauben (14) gehalten wird, welche von der gegenüberliegenden Seite (30) des Sägeblatts (6) durch radial, vorzugsweise im gleichen Abstand voneinander, angeordnete Bohrungen im Sägeblatt (6) durchsteckbar sind und oberflächenbündig mit dem Sägeblatt (6) in Bohrungen in der Mutterflanschhälfte (11) einschraubbar sind.

10. Sägeblatt nach Anspruch 8 oder 9, **dadurch gekennzeichnet, dass** ein Tragelement (25) lösbar mit dem Sägeblatt (6) verbindbar ist, welches wenigstens einen Tragegriff (26) umfasst, der mit einer Flanschhälfte (27) verbunden ist, deren Aussenkontur korrespondierend zur Aussparung (13) an der Mutterflanschhälfte (11) ausgebildet ist und eine etwa V-förmige Gestalt aufweist, deren Breite (b) über ihre Höhe derart korrespondierend zur Weitenzunahme der Aussparung (13) abnimmt, dass die beiden Flanschhälften (11, 27) im zusammengefügten Zustand axial fixiert sind.

## Claims

1. Wall sawing machine, comprising a saw head (4) which is longitudinally displaceable on a rail (3) and which has a pivotal saw arm (5) and a saw blade (6) with cutting elements detachably mounted on the saw arm (5) and which is rotary via a drive unit (8) which is mounted on the saw arm (5) and connected to a drive unit (2), **characterised in that** the saw blade (6) is mounted on the saw arm (5) via a coupling which includes two flange halves (11, 17) which can be radially pushed into each other and which are detachably joinable, and of which a first flange half (11) is mounted on the flat side (29) of the saw blade (6) facing towards the saw arm (5), and the second flange half (17) is arranged on the saw arm (5).

2. Wall sawing machine according to Claim 1, **characterised in that** the drive unit (8) includes a drive spindle on which the second flange half (17) is rotary mounted.

3. Wall sawing machine according to Claim 1 or 2, **characterised in that** the first flange half (11), which is connected to the saw blade (6), is designed as a female flange and includes an approximately V-shaped cutout (13), which opens towards the periphery of the first flange half (11) and serves to accommodate and center a correspondingly shaped approximately V-shaped protrusion (19) which projects from the side (18) facing towards the saw blade (6) of the flange half (17) designed as a male part.

4. Wall sawing machine according to Claim 3, **characterised in that** the width clearance (w) of the cutout (13) increases over its depth (d), and the breadth (b) of the protrusion (19) reduces correspondingly over its height (h) in the direction of the end surface (18) of the second flange half (17) in such a manner that the two flange halves (11, 17) when pushed together are substantially positively joined, and the depth (d) of the cutout (13) and the height (h) of the protrusion (19) substantially correspond with each other.

5. Wall sawing machine according to Claim 4, **characterised in that** on the periphery of the first flange half (11) are provided approximately radially arranged safety bolts (21) which intrude the cutout (13) and are screwed into corresponding radial bores with internal thread at the protrusion (19) of the second flange half (17).

6. Wall sawing machine according to Claim 5, **characterised in that** the flange halves (11, 17) are equipped with an anti-rotary device which prevents rotation of the saw blade (6) if the joined flange halves (11, 17) are not radially secured.

7. Wall sawing machine according to Claim 6, **characterised in that** the anti-rotary device includes an axially displaceable ring (23), which is arranged on the periphery of the second flange half (17) which is when the securing bolts (21) have been positively turned into the surface, pushed over the first flange half (11) and thereat detachably fixed, and at its side facing away from the saw blade (6) at least one projecting cam (24) which co-acts in a radially unsecured state of both flange halves (11, 17) with means rigidly arranged on the saw head (4) or the saw arm (5), for example a saw blade protector support (28) in order to prevent rotation of the saw blade (6).

8. Saw blade for use with a wall sawing machine according to one of the above claims, **characterised in that** at the side (29) facing towards its saw head (4) is mounted a flange half (11) designed as a female part which comprises an approximately V-shaped cutout (13) which opens towards the periphery of the flange half (11), the clear width (2) of which increases in its depth (d)

9. Saw blade according to Claim 8, **characterised in that** the female flange half (11) is detachably connected to the saw blade (6) and held, for example, by a number of bolts (14) which are pushed from the opposite side (30) of the saw blade (6) through radial, preferably evenly spaced bores in the saw blade (6) and positively bolted to the surface of the saw blade (6) in bores in the female flange half (11).

10. Saw blade according to Claim 8 or 9, **characterised in that** a support element (25) is detachably connected to the saw blade (6) which includes at least one carrier handle (29) which is linked to a flange half (27) the outside contour of which is designed to correspond with the cutout (13) at the female flange half (11) and which is of approximately V-shaped design the width (b) of which decreases in height so as to correspond with the increase in width of the cutout (13), and both flange halves (11, 27) are axially fixed when joined together.

## Revendications

1. Scie à mur comprenant une tête de scie (4) montée avec une possibilité de coulissement longitudinal sur une glissière (3) et munie d'un bras de scie pivotant (5) et d'une lame de scie (6) à éléments coupants fixée de manière détachable au bras de scie (5), laquelle peut être mise en rotation par l'intermédiaire d'une unité d'entraînement (8) montée sur le bras de scie (5) et reliée à un groupe d'entraînement (2), **caractérisée en ce que** la lame de scie (6) est fixée au bras de scie (5) par l'intermédiaire d'un moyen d'accouplement qui comprend deux demi-brides (11, 17) qui peuvent être emboîtées radialement l'une dans l'autre et reliées l'une à l'autre de manière détachable et dont une première demi-bride (11) est fixée au côté plat (29) de la lame de scie (6) tourné vers le bras de scie (5) et la seconde demi-bride (17) est montée sur le bras de scie (5).

2. Scie à mur selon la revendication 1, **caractérisée en ce que** l'unité d'entraînement (8) comprend une broche d'entraînement, sur laquelle la seconde demi-bride (17) est montée tournante.

3. Scie à mur selon la revendication 1 ou 2, **caractérisée en ce que** la première demi-bride (11) reliée à la lame de scie (6) est conçue sous la forme d'une bride femelle et est pourvue d'un évidement (13) qui est agencé sensiblement en forme de V et s'ouvre vers la périphérie de la première demi-bride (11) et qui sert à recevoir et à centrer une saillie sensiblement en forme de V (19) de forme correspondante, laquelle dépasse du côté (18), tourné vers la lame de scie (6), de la seconde demi-bride (17) conçue en tant que partie mâle.

4. Scie à mur selon la revendication 3, **caractérisée en ce que** l'ouverture libre (w) de l'évidement (13) augmente sur la profondeur (d) de celui-ci et la largeur (b) de la saillie (19) diminue de manière correspondante sur la hauteur (h) de celle-ci en direction de la face frontale (18) de la seconde demi-bride (17), de façon qu'à l'état emboîté les deux demi-brides (11, 17) soient assemblées avec un ajustement sensiblement exact, la profondeur (d) de l'évidement (13) et la hauteur (h) de la saillie (19) étant sensiblement égales l'une à l'autre.

5. Scie à mur selon la revendication 4, **caractérisée en ce que** sur la périphérie de la première demi-bride (11) sont prévues par exemple des vis de blocage disposées radialement (21) qui dépassent dans l'évidement (13) et peuvent être vissées dans des perçages radiaux correspondants avec taraudage ménagés dans la saillie (19) de la seconde demi-bride (17).

6. Scie à mur selon la revendication 5, **caractérisée en ce que** les demi-brides (11, 17) sont équipées d'un moyen de blocage en rotation qui, en l'absence de blocage radial des demi-brides assemblées (11, 17), s'oppose à une rotation de la lame de scie (6).

7. Scie à mur selon la revendication 6, **caractérisée en ce que** le moyen de blocage en rotation comporte une bague déplaçable axialement (23) qui est disposée sur la périphérie de la seconde demi-bride (17), qui, lorsque les vis de blocage (21) sont vissées jusqu'au ras de la surface, peut être emmanchée par-dessus la première demi-bride (11) et y être fixée de manière détachable et qui comporte, sur son côté situé à l'opposé de la lame de scie (6), au moins un ergot saillant (24) qui, dans la position non bloquée radialement des deux demi-brides (11, 17), coopère avec des moyens montés de manière rigide sur la tête de scie (4) ou, respectivement, sur le bras de scie (5), par exemple avec un support de capot de lame de scie (28), afin d'interdire une rotation de la lame de scie (6).

8. Lame de scie à employer avec une scie à mur selon une des revendications précédentes, **caractérisée en ce que** sur son côté (29) tourné vers la tête de scie (4) est fixée une demi-bride (11) agencée en partie femelle, laquelle est pourvue d'un évidement (13) qui est agencé sensiblement en forme de V et s'ouvre vers la périphérie de la demi-bride (11) et dont l'ouverture libre (w) augmente sur sa profondeur (d).

9. Lame de scie selon la revendication 8, **caractérisée en ce que** la demi-bride femelle (11) est reliée de manière détachable à la lame de scie (6) et est maintenue par exemple par une pluralité de vis (14) qui peuvent être engagées, par le côté opposé (30) de la lame de scie (6), dans des perçages réalisés radialement, de préférence équidistants, de la lame de scie (6) et qui peuvent être vissées jusqu'au ras de la surface avec la lame de scie (6) dans des perçages de la demi-bride femelle (11).

10. Lame de scie selon la revendication 8 ou 9, **caractérisée en ce qu'**un élément porteur (25) peut être relié de manière détachable à la lame de scie (6) et comprend au moins une poignée de manutention (26) qui est reliée à une demi-bride (27) dont le contour extérieur est conçu de manière correspondante à l'évidement (13) de la demi-bride femelle (11) et présente une forme sensiblement en V dont la largeur (b) diminue sur la hauteur de manière correspondante à l'augmentation de l'ouverture de l'évidement (13), de façon qu'à l'état assemblé les deux demi-brides (11, 27) soient bloquées axialement.
